# EUROPÄISCHE PATENTSCHRIFT

(11) **EP 2 428 608 B1**
(45) Veröffentlichungstag und Bekanntmachung des Hinweises auf die Patenterteilung: **19.12.2012**
(21) Anmeldenummer: 10401163.0
(22) Anmeldetag: 14.09.2010
(51) Int. Cl.: D06F 39/08

(54) **Verfahren zum Betreiben einer Pumpe in einer Waschmaschine, mechatronisches System und Waschmaschine**
Method for operating a pump in a washing machine, mechatronic system and washing machine
Procédé de fonctionnement d'une pompe dans un lave-linge, système mécatronique et lave-linge

(43) Veröffentlichungstag der Anmeldung: 14.03.2012
(73) Patentinhaber: Miele & Cie. KG, 33332 Gütersloh (DE)
(72) Erfinder: Esch, Günter, 53937 Schleiden (DE); Zinkann, Peter, 33332 Gütersloh (DE); Schaefer, Klaus, 53489 Sinzig (DE)

(56) Entgegenhaltungen:
- EP-B1- 1 638 201
- DE-A1- 10 060 561
- DE-A1- 10 161 014
- US-A1- 2004 078 902
- US-A1- 2005 073 278

## Beschreibung

Die Erfindung betrifft ein Verfahren zum Betreiben einer Pumpe mit einem elektronisch kommutiertem Motor für eine Umfluteinrichtung oder Ablaufeinrichtung in einer Waschmaschine, umfassend einen Laugenbehälter zur Aufnahme von Waschflüssigkeit zum Behandeln von Behandlungsgut innerhalb des Laugenbehälter, wobei das Verfahren zumindest eine Waschphase hat, bei der sich im Laugenbehälter Waschflüssigkeit befindet, wobei zum Ende der Waschphase mittels der Ablaufeinrichtung aus dem Laugenbehälter heraus gefördert wird.

Zum Waschen von Wäsche in einer Trommelwaschmaschine wird die Wäsche in der drehenden Trommel bewegt, wodurch die Benetzung bzw. Durchfeuchtung der Wäsche mit der Waschflüssigkeit und die Waschmechanik bewirkt werden. Hierbei befindet sich Wasser im Laugenbehälter bzw. in der Trommel, wobei durch die Bewegung der Wäsche der Schmutz ausgespült wird. Um die Waschlauge möglichst vollständig mit der Wäsche in Verbindung zu bringen, ist es bekannt, die Wäsche und einem Teil der Waschflüssigkeit mittels Trommeldrehung aus dem unteren Bereich anzuheben, so dass die in der Trommel befindlichen Wäschestücke von oben mit Waschflüssigkeit berieselt werden bzw. mit der Waschflüssigkeit durchmischt werden. Nach dem Waschen wird die Waschflüssigkeit abgepumpt, wobei durch ein sogenanntes Zwischenschleudern die Waschflüssigkeit aus der Wäsche aufgrund der auftretenden Zentrifugalkraft aus der Wäsche ausgetrieben wird.

Nachteilig ist es hierbei, dass bei stark saugfähiger Wäsche beim Anschleudern viel Wasser aus der Wäsche austritt, das nicht vollständig von einer konstant angetriebenen Pumpe der Ablaufeinrichtung abgepumpt werden kann. Um den unerwünschten Effekt des sogenannten Wassermantels zu vermeiden, wird das Schleudern unterbrochen, bis die Waschflüssigkeit im Laugenbehälter einen vorgegebenen Pegel unterschritten hat. Danach wird das Schleudern wieder aktiviert. Nachteilig ist hierbei, dass sich das gesamte Waschprogramm verlängert und aufgrund der wiederholten Schleuderhochläufe eine erhöhte mechanische Belastung für die Wäsche stattfinden kann.

Die US 2004/078902 A1 offenbart ein Verfahren zum Betreiben einer Pumpe mit einem elektronisch kommutierten Motor in einer Waschmaschine. Das Verfahren definiert ferner, dass zum Start des Abpumpens die Pumpe mit einer erhöhten Frequenz beaufschlagt wird, um eine höhere Förderleistung für einen festgelegten Zeitraum von 1 bis 2 Minuten zu bewirken. Danach wird die angelegte Frequenz vermindert, damit Geräusche vermindert werden, wenn zu wenig Wasser vorhanden ist und die Pumpe Luft ansaugt.

Aus der US 2004/0088797 A1 ist es bekannt, eine Pumpe mit einem elektronisch kommutierten Motor für eine Umfluteinrichtung oder Ablaufeinrichtung mittels eines Frequenzumrichters zu steuern. Hierbei kann die Pumpenleistung gegenüber der Nennleistung vermindert werden, wenn die Gefahr besteht, dass die Pumpe Luft ansaugt, wenn der Wasserpegel in der Maschine einen unteren Grenzwert unterschreitet.

Aus der EP 1 638 201 B1 ist es bekannt, die Ablaufpumpe einer Ablaufeinrichtung mittels eines elektrischen Schalters zu steuern, um eine Anpassung des Motorbetriebs an die Pumpenlast vorzunehmen. Hierbei wird ein Teillastbetrieb erfasst und danach der Motor kurzzeitig oder abgeschaltet bzw. in einem vorbestimmten Taktverhältnis ab- oder zugeschaltet.

Der Erfindung liegt deshalb die Aufgabe zu Grunde, ein Verfahren zum Betreiben einer Pumpe bereitzustellen, bei dem ein optimaler Betrieb eines wasserführenden Gerätes erreicht wird.

Die Aufgabe wird durch ein Verfahren mit den Merkmalen des Anspruchs 1, durch ein mechatronisches System gemäß Anspruch 8 und durch eine Waschmaschine gemäß Anspruch 9 gelöst. Vorteilhafte Ausführungen ergeben sich aus den jeweils abhängigen Ansprüchen.

Beim erfindungsgemäßen Verfahren ist es vorgesehen, dass die Förderleistung der Pumpe in Abhängigkeit des erfassten Pegels der Waschflüssigkeit im Behandlungsbehälter variiert wird. Dadurch kann anhand des Programms, das einen Behandlungsablauf in der Waschmaschine definiert, die Förderleistung der Pumpe gezielt beeinflusst bzw. vorgegeben werden, sodass der Behandlungsablauf nicht oder kaum auf die Eigenschaften der Pumpe angepasst werden muss.

In einer vorteilhaften Ausführung wird bei Überschreitung eines vorgegebenen oberen Pegels der Waschflüssigkeit im Laugenbehälter Behandlungsbehälter die Förderleistung der Pumpe zumindest zeitweise erhöht, gegenüber der Nennförderleistung. Dieser auch als Boostbetrieb bezeichnete Zustand ermöglicht es, eine Pumpe mit einer kleineren Nennförderleistung zu verwenden, die für den normalen Dauerbetrieb vollkommen ausreicht. Für die zeitlich begrenzte, erhöhte Belastung ist die Pumpe bzw. der Motor der Pumpe geeignet bzw. die zeitliche Begrenzung ist so bemessen, dass keine Zerstörung der Pumpe bzw. des Motors eintritt.

Hierbei ist es vorteilhaft, dass beim Unterschreiten eines unteren Grenzwertes die Förderleistung der Pumpe vermindert wird, gegenüber der Nennförderleistung. Dadurch kann die Zeit des Boostbetriebs verkürzt werden, wenn der Pegel vor Ablauf der maximal zulässigen Zeit für diesen Überlastbetrieb dies zulässt.

In einer zweckmäßigen Ausführung erfolgen die Erhöhung und/oder die Verminderung der Förderleistung stufenweise. Beispielsweise kann bei einer einfachen Ausführung der Boostbetrieb mit der 1,2 bis 2 - fachen Nennförderleistung erfolgen.

In einer anderen zweckmäßigen Ausführung erfolgen die Erhöhung und/oder die Verminderung der Förderleistung kontinuierlich. Somit kann ein bedarfsweise angepasster Boostbetrieb bereitgestellt werden, bei dem sich der Überlastungsfaktor während des Boostbetriebs verändert, je nach Bedingungen bzw. Flüssigkeitspegeln, die sich im Behandlungsbehälter einstellen.

Beim Einsatz des Verfahrens in einer Waschmaschine, die innerhalb des Laugenbehälters eine horizontal oder geneigt drehbar gelagerte Trommel umfasst, die mittels eines Motors angetrieben wird, und das Verfahren eine Schleuderphase zum Entwässern der Wäschestücke umfasst, ist es vorteilhaft, dass die Förderleistung während der Schleuderphase in Abhängigkeit des erfassten Pegels der Waschflüssigkeit innerhalb des Laugenbehälters erhöht oder vermindert wird. Kurz nach Beginn der Schleuderphase muss sehr schnell eine erhöhte Flüssigkeitsmenge aus dem Laugengebehälter herausgefördert werden, damit sich kein sogenannter Wassermantel zwischen der Trommelwand und der Laugenbehälterwand durch mitgerissene Flüssigkeit bildet. Durch das Erhöhen der Förderleistung zu Beginn der Schleuderphase wird dieser Effekt vermieden.

Insgesamt ist es zweckmäßig, den vorgegebenen Zeitraum, in dem die Förderleistung der Pumpe erhöht wird, auf eine Zeit zu begrenzen, die im Bereich von 3 bis 15 Sek. liegt. Ferner muss sichergestellt sein, dass sich einem Boostbetrieb eine Phase anschließt, die mindestens 5 - mal so lang ist, wie der Boostbetrieb, wobei in dieser Phase der Motor abgeschaltet oder mit Nennleistung betrieben wird. Solche verhältnismäßig kurze thermische Überlastphasen führen nicht zu Schäden des Motors.

Ein Frequenzumrichter zur Bestromung zumindest eines elektronisch kommutierten Motors zum Antrieb einer Pumpe zur Förderung von Waschflüssigkeit in einem wasserführenden Gerät ist auch vorgesehen, der dazu eingerichtet ist, für einen vorgegebenen Zeitraum dem Motor eine erhöhte elektrische Leistung in Form einer erhöhten Spannung, Strom und/oder Frequenz zuzuführen, die dazu geeignet ist, für den vorbestimmten Zeitraum eine erhöhte Förderleistung der Pumpe zu bewirken, wobei der vorgegebene Zeitraum für die erhöhte elektrische Leitung dem Frequenzumrichter zugeführt werden kann. Dadurch kann eine entsprechende bereits vorhandene Pumpe mit einer einfachen Modifizierung des Umrichters für einen die Flüssigkeitsförderung bedarfsorientierten Betrieb eingerichtet werden.

Die Erfindung betrifft ferner ein mechantronisches System, umfassend einen Frequenzumrichter wie vorstehend beschrieben und zumindest einen Motor zum Antrieb einer Pumpe, wobei der Motor ein permanentmagneterregter Synchronmotor ist. Das mechatronische System stellt eine optimale Funktion des Motors für den bedarfsorientierten Pumpenbetrieb bereit, weil die Komponenten und das Schaltverhalten aller Komponenten im Frequenzumrichter optimal auf die Eigenschaften des Motors abgestimmt sind.

In einer vorteilhaften Weiterbildung umfasst das mechatronische System einen weiteren elektronisch kommutierten Motor zum Antrieb einer weiteren Pumpe, wobei der Frequenzumrichter dazu eingerichtet ist, für einen vorbestimmten Zeitraum einen der beiden Motoren mit erhöhter elektrischer Leistung zu versorgen, und den jeweils anderen Motor mit höchstens Nennleistung zu versorgen. Damit wird eine zu hohe Belastung des Frequenzumrichters vermieden, wenn jeweils nur einem einzigen Motor die erhöhte elektrische Leistung zugeführt wird. Somit können alle Komponenten des für zwei Motoren vorgesehenen Frequenzumrichters auf Nennlast ausgelegt werden, ohne dass es zu Überhitzungsschäden kommt.

Die Erfindung betrifft ferner eine Waschmaschine mit einem Laugenbehälter zur Aufnahme von Waschflüssigkeit zum Behandeln von Wäsche, einer im Laugenbehälter horizontal drehbar gelagerte Trommel, einem Motor zum Drehen der Trommel, einem Heizkörper, einer Ablaufeinrichtung umfassend ein mechatronisches System wie vorstehend beschrieben, einer Wasserzulaufeinrichtung und einer Steuereinrichtung zum Steuern der einzelnen Phasen des ausgewählten Waschprogramms, und ferner zumindest einen Sensor zur Erfassung bzw. Ermittlung des Flüssigkeitspegels innerhalb des Laugenbehälters, der mit der Steuereinrichtung in Wirkverbindung steht, wobei die Steuereinrichtung mit dem Frequenzumrichter zur Ansteuerung des Motors für die Pumpe in Wirkverbindung steht und dafür eingerichtet ist, den Zeitraum für die dem Motor zugeführte erhöhte elektrische Leistung dem Frequenzumrichter zuzuführen, während der Schleuderphase in Abhängigkeit des erfassten Pegels der Waschflüssigkeit innerhalb des Laugenbehälters. Damit kann der Pumpenbetrieb anhand der im Waschprozess erfassten Parameter gezielt angepasst werden, sodass eine Verkürzung und eine Erhöhung der Effektivität erreicht wird.

Bei einer Waschmaschine, umfassend eine Umfluteinrichtung mit einer Umflutpumpe, die dazu eingerichtet ist, zumindest zeitweise Waschflüssigkeit aus dem unteren Bereich des Laugenbehälters in den oberen Bereich, bezogen auf die betriebsgemäße Aufstellposition der Waschmaschine, zu fördern, ist das mechatronische System für den Antrieb des weiteren Motors für den Antrieb der Umflutpumpe bestimmt.

Ein Ausführungsbeispiel der Erfindung ist in den Zeichnungen rein schematisch dargestellt und wird nachfolgend näher beschrieben. Es zeigen
- Fig. 1:: eine Waschmaschine in einer skizzierten Schnittdarstellung,
- Fig. 2:: ein Waschprogramm als Diagramm im zeitlichen Ablauf und
- Fig. 3a - 3c:: die Ansteuerung des Heizkörpers und der Umfluteinrichtung in zeitlicher Abfolge.

In Fig. 1 ist in rein schematischer Darstellung eine Waschmaschine 1, mit einem als Laugenbehälter 2 ausgebildeten Behandlungsbehälter dargestellt. Die Positions- und Richtungsangaben beziehen sich auf die betriebsgemäße Aufstellposition der Waschmaschine 1. Innerhalb des Laugenbehälters 2 ist eine drehbar gelagerte und über einen elektrischen Motor 13 angetriebene Trommel 3 angeordnet, die die im Laugenbehälter 2 befindlichen Wäschestücke 8 bewegt. Die Trommel 3 ist im vorliegenden Ausführungsbeispiel aus Edelstahl hergestellt und mit einer Vielzahl an Öffnungen für die Durchflutung versehen. Das Gehäuse 4 hat eine Beladungsöffnung 9, über die das Innere der Trommel 3 durch die Dichtungsmanschette 6 hindurch erreichbar ist. Die Beladungsöffnung 9 ist mittels einer Tür 5 verschließbar. Im unteren Bereich des Laugenbehälters 2 ist ein Heizkörper 7 angeordnet, der die Waschflüssigkeit im Laugenbehälter erhitzen kann. Im oberen Bereich der Maschine 1 ist ein Einlassventil 15 skizziert, welches das Einlaufen des Wassers aus dem Versorgungsnetz bereitstellt. Über den Einspülkasten 11 wird das Wasser über das Verbindungsrohr 14 in den Laugenbehälter 2 geleitet, wobei im Einspülkasten 11 eingegebenes Waschmittel mit in den Laugenbehälter 2 gespült wird. Unterhalb des Laugenbehälters 2 ist eine Ablaufeinrichtung 12 angeordnet, die die verbrauchte Waschflüssigkeit oder das Spülwasser aus dem Laugenbehälter 2 zur Ablaufleitung 12c herausführt, die in der Regel in einen Abwasserkanal mündet. Die Steuereinrichtung 18 steuert das Einlassventil 15, die Aktivität der Ablaufeinrichtung 12 den Antriebsmotor 13, der über das Leistungsteil oder einen Frequenzumrichter (nicht gezeigt) bestromt wird, und den Heizkörper 7. Im unteren Bereich des Laugenbehälters 2, bezogen auf die bertriebsgemäße Aufstellposition der Waschmaschine 1, ist die Pumpe 17a in einer Umfluteinrichtung angebracht. Die Pumpe 17a ist auf der Eingangsseite bzw. Saugseite mit dem Ablaufrohr 12b verbunden und kann die darin befindliche Waschflüssigkeit 19 durch die Leitung 17b in den oberen Bereich des Laugenbehälters 2 bzw. der Trommel 3 fördern. Durch die Düse bzw. den Auslass 17c spritzt bzw. fließt die Waschflüssigkeit 19 auf die Wäschestücke 8.

In Fig. 1 ist ferner dargestellt, dass sich der Pegel der Waschflüssigkeit 19 knapp unterhalb des Maximalwertes Max befindet. Beim kritischen Pegel Krit ist der Heizkörper 7 knapp mit Waschflüssigkeit bedeckt, so dass kein Trockenheizen stattfindet. Unterhalb des minimalen Pegels Min besteht die Gefahr, dass die Umflutpumpe 17a nicht mehr vollständig Flüssigkeit ansaugen kann, so dass es zu einer erhöhten Lärmbildung kommen kann.

In Fig. 1 ist ferner schematisch dargestellt, dass die Pumpen 12a und 17a jeweils einen elektrischen Motor 12d, 17d umfassen, der zum Antrieb der Pumpen 12a, 17a dient. In diesem Beispiel wird sowohl der Motor 12d der Ablaufpumpe als auch der Motor 17d der Umflutpumpe 17a vom Frequenzumrichter 16 bestromt. Der Frequenzumrichter 16 steht mit der Steuereinrichtung 18 in Wirkverbindung, sodass die Steuereinrichtung 18 über eine Signalverbindung dem Frequenzumrichter 16 die Vorgaben übermittelt, wann die jeweiligen Pumpenmotoren 12d, 17d aktiviert werden sollen und wann der Betrieb mit der erhöhten Leistungszuführung erfolgen soll.

In Fig. 2 ist beispielhaft ein kompletter Ablauf eines Waschprogramms WP in einem Diagramm dargestellt. Auf der Zeitachse t sind die einzelnen Phasen innerhalb des Waschprogramms WP aufgezeigt. Der hier dargestellte Programmablauf WP umfasst eine Waschphase Wa, eine Spülphase Sp und eine Schleuderphase Sc. In diesen einzelnen Phasen wird der Wasserzulauf 15 und der Ablauf 12 entsprechend gesteuert. Auch der Heizkörper 7 und die Umfluteinrichtung 17 werden entsprechend gesteuert, um die Waschflüssigkeit 19 auf die vorgegebene Temperatur zu erwärmen. Zu Beginn der Waschphase wird das Wasser in die Einspüleinrichtung bzw. den Einspülkasten 11 eingelassen, wodurch das darin bevorratete Behandlungsmittel, wie Waschpulver, durch das Verbindungsrohr 14 in den Laugenbehälter 2 eingelassen wird. Anschließend folgt der Aufheizabschnitt Hz, in dem die Waschflüssigkeit mittels eingeschaltetem Heizkörper 7 auf die Temperatur erhitzt wird, die von der Steuereinrichtung 18 vom ausgewählten Programm vorgegeben wird. Nach Erreichen der vorgegeben Temperatur wird der Heizkörper 7 abgeschaltet und der sogenannte Nachwaschabschnitt Na folgt. In diesem Nachwaschabschnitt Na wird die Wäsche 8 mittels rotierender Trommel 3 bewegt, wobei sich die Waschflüssigkeit 19 abkühlt. Die Waschphase Wa wird mit dem Abpumpen beendet, wobei die Ablaufeinrichtung 12, insbesondere die Pumpe 12a oder ein Ablaufventil aktiviert wird. Beim Abpumpen kann auch geschleudert werden, damit die mit Waschmittel versetzte Waschflüssigkeit 19 aus dem Gewebe der Wäschestücke 8 entfernt wird. Anschließend folgt der Spülabschnitt Sp, bei dem frisches Wasser in den Laugenbehälter 2 eingelassen und die Wäschestücke 8 darin bewegt werden. Zum Ende des Spülabschnitts Sp wird das Spülwasser abgepumpt, wobei anschließend das Endschleudern Sc zum Entwässern der Wäschestücke 8 folgt. Beim Endschleudern wird die Trommel 3 mit einer gegenüber dem Waschvorgang erhöhte Drehzahl gedreht, bei der die Wäschestücke 8 am Trommelmantel anliegen und das Wasser bzw. die Waschflüssigkeit aufgrund der Zentrifugalkraft aus dem Gewebe nach außen durch die Trommelöffnungen geschleudert wird. Die Ablaufeinrichtung 12 ist hierbei aktiviert, so dass die Flüssigkeit aus dem Laugenbehälter 2 entfernt wird.

In Fig. 3a bis 3c ist die Ansteuerung des Motors 12d der Ablaufpumpe 12a gemäß dem erfindungsgemäßen Verfahren in einem Diagramm dargestellt. Die Zeitpunkte auf der Zeitachse t sind hierbei nur symbolisch angegeben, im realen Ablauf entsprechen diese Kennzeichnungen einer Zeiteinheit. Zum Zeitpunkt t=1 befindet sich bereits so viel Waschflüssigkeit 19 im Laugenbehälter 2, wie dies für den normalen Waschbetrieb vorgesehen ist. Ab dem Zeitpunkt t=2 ist die Waschphase Wa beendet und die Waschflüssigkeit 19 wird aus dem Laugenbehälter 2 abgepumpt, in dem die Pumpe 12a der Ablaufeinrichtung 12 aktiviert wird (Fig. 3a). Fig. 3c ist zu erkennen, dass sich der Flüssigkeitsspiegel innerhalb des Laugenbehälters 2 vom Maximalwert Max vermindert. Sobald der Flüssigkeitsspiegel das Minimum Min erreicht, wird die Pumpe 12a abgeschaltet, weil ansonsten die Gefahr besteht, dass die Pumpe 12a trocken läuft bzw. Luft ansaugt, was zu unerwünschter Geräuschbildung führen würde. Im Zeitpunkt t=2a beginnt das Schleudern, wobei die Trommel 3 mit einer sich stetig oder unstetig erhöhenden Drehzahl gedreht wird. (Fig. 3b). In Fig. 3c ist zu erkennen, dass sich der Flüssigkeitspegel im Laugenbehälter trotz aktivierter Ablaufpumpe 12a erhöht, da zu Beginn der Schleuderphase Sc sehr viel Flüssigkeit aus der noch stark flüssigkeitsgetränten Wäschestücke 8 austritt. Zum Zeitpunkt t=3 wird ein kritische Pegel Krit erfasst, sodass die Ablaufpumpe 12d ab diesem Zeitpunkt t=3 mit einer erhöhten Förderleistung, dem Boost, betrieben wird. Der Schleuderhochlauf wird hierbei fortgesetzt, da der Flüssigkeitspegel durch die erhöhte Förderleistung sinkt. Ab dem Zeitpunkt t=3a ist der begrenzte Zeitraum TB zu Ende, dann wird die Pumpe 12a vom Boostbetrieb in den Nennbetrieb zurückgeschaltet. Der Pegel steigt nun langsamer an, da aus den Wäschestücken 8 ein Großteil der Flüssigkeit heraugetrieben wurde. Ab dem Zeitpunkt t=4 ist die Förderleistung der Pumpe 12a im Nennbetrieb sogar höher, als Flüssigkeit aus der Wäsche 8 herausgetrieben wird, sodass der Pegel sinkt. Bei Erreichen des unteren Grenzwertes Min wird die Pumpe 12a abgeschaltet, um ein Trockenlaufen der Pumpe 12a zu vermeiden.

Dieses Regelverhalten wird dadurch erreicht, dass der Frequenzumrichter 16, der den Pumpenmotor 12d bestromt, von der Steuereinrichtung 18 mittels einer Signalverbindung oder Datenverbindung die Befehle erhält, um in Abhängigkeit der im Waschprozess auftretenden Bedingungen den Pumpenmotor 12d bedarfsorientiert zu betreiben.

Der in Fig. 3a bis 3c genannte Ablauf ist in entsprechender Weise für den Betrieb einer Umflutpumpe 17a geeignet, wenn beispielsweise der Umflutbetrieb mit einem Schleuderbetrieb einhergeht, bei der die Trommel 3 mit einer Drehzahl oberhalb der Anlegedrehzahl gedreht wird und für einen begrenzten Zeitraum eine erhöhte Förderleistung der Umflutpumpe 17a benötigt wird.

Das Verfahren kann ferner entsprechend zum Betreiben der Umflutpumpe und/oder der Ablaufpumpe in einer Spülmaschine eingesetzt werden.

## Patentansprüche

1. Verfahren zum Betreiben einer Pumpe (12a, 17a) mit einem elektronisch kommutiertem Motor (12d, 17d) für eine Umfluteinrichtung (17) oder Ablaufeinrichtung (12) in einer Waschmaschine, umfassend einen Laugenbehälter (2) zur Aufnahme von Waschflüssigkeit (19) zum Behandeln von Behandlungsgut (8) innerhalb des Laugenbehälter (2) wobei das Verfahren zumindest eine Waschphase (WA)
umfasst, bei der sich im Langenbehälter (2) Waschflüssigkeit (19) befindet, wobei zum Ende der Waschphase mittels der Ablaufeinrichtung (12) aus dem Laugenbehälter (2) heraus gefördert wird,
**dadurch gekennzeichnet,**
**dass** die Förderleistung der Pumpe (12a, 17a) in Abhängigkeit des mittels eines Sensors (20) erfassten Pegels (Min, Krit) der Waschflüssigkeit (19) im Laugenbehälter (2) variiert wird.

2. Verfahren nach Anspruch 1,
**dadurch gekennzeichnet,**
**dass** bei Überschreitung eines vorgegebenen oberen Pegels (Krit) der Waschflüssigkeit (19) im Laugenbehälter (2) die Förderleistung der Pumpe (12a, 17a) zumindest für einen vorgegebenen Zeitraum (TB) erhöht wird, gegenüber einer Nennförderleistung der Pumpe (12a, 17a).

3. Verfahren nach Anspruch 1,
**dadurch gekennzeichnet,**
**dass** beim Unterschreiten eines unteren Grenzwertes (Min) die Förderleistung der Pumpe (12a, 17a) vermindert wird, gegenüber einer Nennförderleistung der Pumpe (12a, 17a).

4. Verfahren nach Anspruch 1 oder 2,
**dadurch gekennzeichnet,**
**dass** die Erhöhung und/oder die Verminderung der Förderleistung stufenweise erfolgen.

5. Verfahren nach Anspruch 1 oder 2,
**dadurch gekennzeichnet,**
**dass** die Erhöhung und/oder die Verminderung der Förderleistung kontinuierlich erfolgen.

6. Verfahren zum Betreiben einer Waschmaschine (1) nach einem der Ansprüche 1 bis 5, wobei die Waschmaschine (1) innerhalb des Laugenbehälter (2) eine horizontal oder geneigt drehbar gelagerte Trommel (3) umfasst, die mittels eines Motors (13) angetrieben wird, wobei das Verfahren eine Schleuderphase (Sc) zum Entwässern der Wäschestücke (8) umfasst, **dadurch gekennzeichnet,**
**dass** die Förderleistung während der Schleuderphase (Sc) in Abhängigkeit des erfassten Pegels (Min, Krit) der Waschflüssigkeit (19) innerhalb des Laugenbehälters (2) erhöht oder vermindert wird.

7. Verfahren nach einem der Ansprüche 2 bis 6,
wobei der vorgegebenen Zeitraum (TB), in dem die Förderleistung der Pumpe (12a, 17a) erhöht wird, im Bereich von 3 bis 15 Sek. liegt.

8. Mechantronisches System, umfassend
- einen Frequenzumrichter (16) zur Bestromung zumindest eines elektronisch kommutierten Motors (12d, 17d) zum Antrieb einer Pumpe (12a, 17a) zur Förderung von Waschflüssigkeit (19) in einem wasserführenden Gerät (1), der dazu eingerichtet ist, für einen vorgegebenen Zeitraum (TB) dem Motor (12d, 17d) eine erhöhte elektrische Leistung in Form einer erhöhten Spannung, Strom und/oder Frequenz zuzuführen, die dazu geeignet ist, für den vorbestimmten Zeitraum (TB) eine erhöhte Förderleistung der Pumpe (12a, 17a) zu bewirken, wobei der vorgegebene Zeitraum (TB) für die erhöhte elektrische Leistung dem Frequenzumrichter (16) mittels eines Signals oder eines Datums zugeführt werden kann, um den Motor (12d) in Abhängigkeit der im Waschprozess auftretenden Bedingungen bedarfsorientiert zu betreiben,
- zumindest einen Motor (12d, 17d) zum Antrieb einer Pumpe (12a, 17a), wobei der Motor (12d, 17d) ein permanentmagneterregter Synchronmotor ist,
**gekennzeichnet durch**
- einen weiteren elektronisch kommutierten Motor (17d) zum Antrieb einer Pumpe (17a), wobei der Frequenzumrichter (18) dazu eingerichtet ist, für einen vorbestimmten Zeitraum einen der beiden Motoren (12d, 17d) mit erhöhter elektrischer Leistung zu versorgen, und den jeweils anderen Motor (17d, 12d) mit höchstens Nennleistung zu versorgen.

9. Waschmaschine (1) mit einem Laugenbehälter (2) zur Aufnahme von Waschflüssigkeit (19) zum Behandeln von Wäsche (8), einer im Laugenbehälter (2) horizontal drehbar gelagerte Trommel (3), einem Motor (13) zum Drehen der Trommel (3), einem Heizkörper (7), einer Ablaufeinrichtung (12) umfassend ein mechantronisches System, umfassend
- einen Frequenzumrichter (16) zur Bestromung zumindest eines elektronisch kommutierten Motors (12d, 17d) zum Antrieb einer Pumpe (12a, 17a) zur Förderung von Waschflüssigkeit (19) in einem wasserführenden Gerät (1), der dazu eingerichtet ist, für einen vorgegebenen Zeitraum (TB) dem Motor (12d, 17d) eine erhöhte elektrische Leistung in Form einer erhöhten Spannung, Strom und/oder Frequenz zuzuführen, die dazu geeignet ist, für den vorbestimmten Zeitraum (TB) eine erhöhte Förderleistung der Pumpe (12a, 17a) zu bewirken, wobei der vorgegebene Zeitraum (TB) für die erhöhte elektrische Leistung dem Frequenzumrichter (16) mittels eines Signals oder eines Datums zugeführt werden kann, um den Motor (12d) in Abhängigkeit der im Waschprozess auftretenden Bedingungen bedarfsorientiert zu betreiben,
- zumindest einen Motor (12d, 17d) zum Antrieb einer Pumpe (12a, 17a), wobei der Motor (12d, 17d) ein permanentmagneterregter Synchronmotor ist,
einer Wasserzulaufeinrichtung (15) und einer Steuereinrichtung (16) zum Steuern der einzelnen Phasen (Wa, Sp, Sc) des ausgewählten Waschprogramms (WP), **gekennzeichnet durch**
zumindest einen Sensor (20) zur Erfassung bzw. Ermittlung des Flüssigkeitspegels (Min, Krit) innerhalb des Laugenbehälters (2), der mit der Steuereinrichtung (16) in Wirkverbindung steht, wobei die Steuereinrichtung (16) mit dem Frequenzumrichter (18) zur Ansteuerung des Motors (12d, 17d) der Pumpe (12a, 17a) in Wirkverbindung steht und dafür eingerichtet ist, den Zeitraum für die dem Motor (12d, 17d) zugeführte erhöhte elektrische Leistung dem Frequenzumrichter (18) zuzuführen, während der Schleuderphase (Sc) in Abhängigkeit des erfassten Pegels (Krit, Min) der Waschftüssigkeit (19) innerhalb des Laugenbehälters (2).

10. Waschmaschine (1) nach Anspruch 9,
ferner umfassend eine Umfluteinrichtung (17) mit einer Umflutpumpe (17a), die dazu eingerichtet ist, zumindest zeitweise Waschflüssigkeit (19) aus dem unteren Bereich des Laugenbehälters (2) in den oberen Bereich, bezogen auf die betriebsgemäße Aufstellposition der Waschmaschine (1), zu fördern und ferner umfassend ein mechatronisches System nach Anspruch 9, wobei der weitere Motor (17d) für den Antrieb der Umflutpumpe (17a) bestimmt ist.

## Claims

1. Method for operating a pump (12a, 17a) with an electronically commutated motor (12d, 17d) for a flow device (17) or discharge device (12) in a washing machine, comprising a suds container (2) for receiving washing liquid (19) for treating material (8) inside the suds container (2), the method including at least one washing stage (WA) in which washing liquid (19) is located in the suds container (2), a discharge away from the suds container (2) being carried out by means of the discharge device (12) at the end of the washing stage, **characterised in that** the capacity of the pump (12a, 17a) is varied depending on the level (Min, Krit) of the washing liquid (19) in the suds container (2), said level being detected by a sensor (20).

2. Method according to claim 1, **characterised in that** when the washing liquid (19) in the suds container (2) exceeds a predetermined upper level (Krit), the capacity of the pump (12a, 17a) is increased, at least for a predetermined period of time (TB), with respect to a nominal capacity of the pump (12a, 17a).

3. Method according to claim 1, **characterised in that** when a lower level (Min) is not reached, the capacity of the pump (12a, 17a) is reduced with respect to a nominal capacity of the pump (12a, 17a).

4. Method according to either claim 1 or claim 2, **characterised in that** the increase and/or reduction in the capacity takes place in stages.

5. Method according to either claim 1 or claim 2, **characterised in that** the increase and/or reduction in the capacity takes place continuously.

6. Method for operating a washing machine (1) according to any of claims 1 to 5, the washing machine (1) comprising a drum (3) that is rotatably mounted in a horizontal or an inclined manner inside the suds container (2) and is driven by a motor (13), the method including a spinning stage (Sc) for draining the laundry items (8), **characterised in that** the capacity is increased or reduced during the spinning stage (Sc) depending on the detected level (Min, Krit) of the washing liquid (19) inside the suds container (2).

7. Method according to any of claims 2 to 6, wherein the predetermined period of time (TB) in which the capacity of the pump (12a, 17a) is increased is in the range of 3 to 15 seconds.

8. Mechatronic system, comprising
- a frequency converter (16) for supplying current to at least one electronically commutated motor (12d, 17d) for driving a pump (12a, 17a) for transporting washing liquid (19) in a water-conducting appliance (1), which frequency convertor is configured to supply increased electrical power in the form of an increased voltage, current and/or frequency to the motor (12d, 17d) for a predetermined period of time (TB), said power being suitable for increasing the capacity of the pump (12a, 17a) for the predetermined period of time (TB), the predetermined period of time (TB) for the increased electrical power being able to be supplied to the frequency converter (16) by means of a signal or a piece of data, in order to operate the motor (12d) as required according to the conditions occurring in the washing process,
- at least one motor (12d, 17d) for driving a pump (12a, 17a), the motor (12d, 17d) being a permanent-magnet synchronous motor, **characterised by**
- a further electronically commutated motor (17d) for driving a pump (17a), the frequency converter (18) being configured to supply one of the two motors (12d, 17d) with increased electrical power for a predetermined period of time, and the other motor (17d, 12d) with no more than nominal power.

9. Washing machine (1) comprising a suds container (2) for receiving washing liquid (19) for treating laundry (8), a drum (3) that is rotatably mounted in a horizontal manner in the suds container (2), a motor (13) for rotating the drum (3), a heating member (7), a discharge device (12) having a mechatronic system, comprising
- a frequency converter (16) for supplying current to at least one electronically commutated motor (12d, 17d) for driving a pump (12a, 17a) for transporting washing liquid (19) in a water-conducting appliance (1), which frequency converter is configured to supply increased electrical power in the form of an increased voltage, current and/or frequency to the motor (12d, 17d) for a predetermined period of time (TB), said power being suitable for increasing the capacity of the pump (12a, 17a) for the predetermined period of time (TB), the predetermined period of time (TB) for the increased electrical power being able to be supplied to the frequency converter (16) by means of a signal or a piece of data, in order to operate the motor (12d) as required according to the conditions occurring in the washing process,
- at least one motor (12d, 17d) for driving a pump (12a, 17a), the motor (12d, 17d) being a permanent-magnet synchronous motor, a water supply device (15) and a control device (16) for controlling the individual stages (Wa, Sp, Sc) of the chosen washing programme (WP), **characterised by**
- at least one sensor (20) for detecting and/or determining the level (Min, Krit) of liquid inside the suds container (2), which is operatively connected to the control device (16), the control device (16) being operatively connected to the frequency converter (18) for actuating the motor (12d, 17d) of the pump (12a, 17a) and is configured to supply the period of time for the increased electrical power supplied to the motor (12d, 17d) to the frequency converter (18) during the spinning stage (Sc) depending on the detected level (Krit, Min) of the washing liquid (19) inside the suds container (2).

10. Washing machine (1) according to claim 9, further comprising a flow device (17) having a flow pump (17a), which is configured to transport washing liquid (19) out of the lower region of the suds container (2) into the upper region, at least temporarily, based on the proper operational position of the washing machine (1), and further comprising a mechatronic system according to claim 9, wherein the further motor (17d) is designed to drive the flow pump (17a).

## Revendications

1. Procédé de fonctionnement d'une pompe (12a, 17a) avec un moteur (12d, 17d) à commutation électronique pour un équipement de circulation (17) ou équipement d'évacuation (12) dans une machine à laver, comprenant une cuve de lessivage (2) pour la réception de liquide de lavage (19) pour le traitement de la matière de traitement (8) à l'intérieur de la cuve de lessivage (2), le procédé comprenant au moins une phase de lavage (WA) pendant laquelle le liquide de lavage (19) est situé dans la cuve de lessivage (2), une évacuation étant effectuée à partir de la cuve de lessivage (2) à la fin de la phase de lavage au moyen de l'équipement d'évacuation (12),
**caractérisé en ce que**
le débit de la pompe (12a, 17a) est varié en fonction du niveau (Min, Krit), détecté au moyen d'un capteur (20), du liquide de lavage (19) dans la cuve de lessivage (2).

2. Procédé selon la revendication 1,
**caractérisé en ce que**,
lors du dépassement d'un niveau supérieur (Krit) prédéfini du liquide de lavage (19) dans la cuve de lessivage (2), le débit de la pompe (12a, 17a) est augmenté, au moins pendant une période de temps (TB) prédéfinie, par rapport à un débit nominal de la pompe (12a, 17a).

3. Procédé selon la revendication 1,
**caractérisé en ce que**,
lors du passage sous une valeur limite inférieure (Min), le débit de la pompe (12a, 17a) est réduit par rapport à un débit nominal de la pompe (12a, 17a).

4. Procédé selon la revendication 1 ou 2,
**caractérisé en ce que**
l'augmentation et/ou la réduction du débit s'effectuent par étapes.

5. Procédé selon la revendication 1 ou 2,
**caractérisé en ce que**
l'augmentation et/ou la réduction du débit s'effectuent en continu.

6. Procédé de fonctionnement d'une machine à laver (1) selon une des revendications 1 à 5, la machine à laver (1) comprenant à l'intérieur de la cuve de lessivage (2) un tambour (3) supporté en rotation de façon horizontale ou inclinée qui est entraîné au moyen d'un moteur (13), le procédé comprenant une phase d'essorage (Sc) pour enlever l'eau des pièces de linge (8), **caractérisé en ce que**
le débit est augmenté ou diminué pendant la phase d'essorage (Sc) en fonction du niveau (Min, Krit) détecté du liquide de lavage (19) à l'intérieur de la cuve de lessivage (2).

7. Procédé selon une des revendications 2 à 6,
dans lequel la période de temps (TB) prédéfinie pendant laquelle le débit de la pompe (12a, 17a) est augmenté se situe dans la plage de 3 à 15 secondes.

8. Système mécatronique, comprenant
- un variateur de fréquence (16) pour alimenter en courant au moins un moteur (12d, 17d) à commutation électronique pour l'entraînement d'une pompe (12a, 17a) pour le transport de liquide de lavage (19) dans un appareil (1) conduisant de l'eau, ledit variateur de fréquence étant aménagé pour conduire au moteur (12d, 17d) pendant une période de temps (TB) prédéfinie une puissance électrique accrue sous forme d'une augmentation de tension, d'intensité et/ou de fréquence qui est appropriée pour provoquer, pendant la période de temps (TB) prédéfinie, un débit accru de la pompe (12a, 17a), la période de temps (TB) prédéfinie pour la puissance électrique accrue pouvant être conduite au variateur de fréquence (16) au moyen d'un signal ou d'une date pour faire fonctionner le moteur (12d) selon les besoins en fonction des conditions apparaissant au cours du processus de lavage,
- au moins un moteur (12d, 17d) pour l'entraînement d'une pompe (12a, 17a), le moteur (12d, 17d) étant un moteur synchrone à excitation par aimants permanents, **caractérisé par**
- un autre moteur (17d) à commutation électronique pour l'entraînement d'une pompe (17a), le variateur de fréquence (18) étant aménagé pour alimenter, pendant une période de temps prédéfinie, un des deux moteurs (12d, 17d) avec une puissance électrique accrue, et pour alimenter l'autre moteur respectif (17d, 12d) avec au maximum la puissance nominale.

9. Machine à laver (1) avec une cuve de lessivage (2) pour la réception de liquide de lavage (19) pour le traitement du linge (8), un tambour (3) supporté en rotation de façon horizontale dans la cuve de lessivage (2), un moteur (13) pour la rotation du tambour (3), un corps de chauffage (7), un équipement d'évacuation (12) comprenant un système mécatronique, comprenant
- un variateur de fréquence (16) pour alimenter en courant au moins un moteur (12d, 17d) à commutation électronique pour l'entraînement d'une pompe (12a, 17a) pour le transport de liquide de lavage (19) dans un appareil (1) conduisant de l'eau, ledit variateur de fréquence étant aménagé pour conduire au moteur (12d, 17d) pendant une période de temps (TB) prédéfinie une puissance électrique accrue sous forme d'une augmentation de tension, d'intensité et/ou de fréquence qui est appropriée pour provoquer, pendant la période de temps (TB) prédéfinie, un débit accru de la pompe (12a, 17a), la période de temps (TB) prédéfinie pour la puissance électrique accrue pouvant être conduite au variateur de fréquence (16) au moyen d'un signal ou d'une date pour faire fonctionner le moteur (12d) selon les besoins en fonction des conditions apparaissant au cours du processus de lavage,
- au moins un moteur (12d, 17d) pour l'entraînement d'une pompe (12a, 17a), le moteur (12d, 17d) étant un moteur synchrone à excitation par aimants permanents,
un équipement d'amenée d'eau (15) et un équipement de commande (16) pour commander les différentes phases (Wa, Sp, Sc) du programme de lavage (WP) sélectionné,
**caractérisée par**
au moins un capteur (20) pour la détection ou respectivement la détermination du niveau de liquide (Min, Krit) à l'intérieur de la cuve de lessivage (2) et qui est en liaison opératoire avec l'équipement de commande (16), l'équipement de commande (16) étant en liaison opératoire avec le variateur de fréquence (18) pour le pilotage du moteur (12d, 17d) de la pompe (12a, 17a) et étant aménagé pour conduire au variateur de fréquence (18) la période de temps pour la puissance électrique accrue conduite au moteur (12d, 17d) pendant la phase d'essorage (Sc) en fonction du niveau (Krit, Min) détecté du liquide de lavage (19) à l'intérieur de la cuve de lessivage (2).

10. Machine à laver (1) selon la revendication 9,
comprenant en outre un équipement de circulation (17) avec une pompe de circulation (17a) qui est aménagée pour acheminer au moins par moments du liquide de lavage (19) à partir de la zone inférieure de la cuve de lessivage (2) jusque dans la zone supérieure, rapportée à la position d'installation fonctionnelle de la machine à laver (1), et comprenant en outre un système mécatronique selon la revendication 9, l'autre moteur (17d) étant destiné à l'entraînement de la pompe de circulation (17a).
